# EUROPÄISCHE PATENTSCHRIFT

(11) **EP 0 105 197 B1**
(45) Veröffentlichungstag und Bekanntmachung des Hinweises auf die Patenterteilung: **02.03.1988**
(21) Anmeldenummer: 83108575.8
(22) Anmeldetag: 31.08.1983
(51) Int. Cl.: B65B 3/28

(54) **Vorrichtung zum gleichzeitigen Abfüllen eines flüssigen, gasförmigen oder festen, fliessfähigen Mediums in mehrere Gebinde, wie Behälter, Fässer, Packungen od.dgl.**
Device for simultaneously filling a plurality of containers such as receptacles, casks, packages or the like with a liquid, gaseous or solid substance
Dispositif pour le remplissage simultané d'une matière liquide, gazeuse ou solide dans une pluralité de conteneurs, tels que des récipients, fûts, emballages etc.

(30) Priorität: 07.09.1982 DE 3233093; 24.08.1983 DE 3330446
(43) Veröffentlichungstag der Anmeldung: 11.04.1984
(73) Patentinhaber: Grosskreuz, Gerhard, D-2000 Hamburg 65 (DE); Kleinophorst geb. Schädel, Edith, D-4130 Moers 1 (DE)
(72) Erfinder: Grosskreuz, Gerhard, D-2000 Hamburg 65 (DE); Kleinophorst geb. Schädel, Edith, D-4130 Moers 1 (DE)
(74) Vertreter: Richter, Werdermann & Gerbaulet

(56) Entgegenhaltungen:
- DE-A- 2 728 759
- DE-A- 3 022 413
- US-A- 3 548 891
- US-A- 3 580 304

## Beschreibung

Die Erfindung betrifft eine Vorrichtung zum gleichzeitigen Abfüllen eines flüssigen oder festen, fließfähigen Mediums in mehrere Gebinde, wie Behälter, Fässer, Packungen od.dgl., nach dem Oberbegriff des Patentanspruches 1.

Für das Abfüllen von flüssigem, gasförmigem oder fließfähigem Gut sind Abfüllsysteme bekannt, die jedoch so aufgebaut sind, daß auch bei einem gleichzeitigen Füllen mehrerer Gebinde die jeweils erforderliche Menge an abzufüllendem Gut einzeln festgelegt wird. Ein derartiges Abfüllsystem erfordert eine der Anzahl der einzelnen Abfülleinrichtungen entsprechende Anzahl von Einrichtungen, mit denen das Abfüllvolumen oder -gewicht eines jeden Gebindes gemessen und überwacht wird.

Nach der US―A―3,548,891 ist eine Anlage zum gleichzeitigen Abfüllen mehrerer Gebinde, jedoch unter Verwendung von Dosier- und Fülleinrichtungen in einer der Anzahl der zu füllenden Behälter entsprechenden Anzahl bekannt, wobei jedem zu füllenden Behälter eine eigene Abfülleinrichtung zugeordnet ist. Die bei dieser Anlage verwendeten Abfüllstutzen ermöglichen das Füllen einzelner Behälter nach dem Abfüllvolumen, was dadurch möglich ist, daß jedem einzelnen Behälter eine Abfülleinrichtung zugeordnet ist. Jedoch wird bei dieser Abfülleinrichtung weder das Abfüllvolumen noch das Abfüllgewicht eines einzigen Behälters gemessen und überwacht, so daß die Füllung der Behälter nicht über das Abfüllvolumen oder das Abfüllgewicht eines einzigen Behälters gesteuert wird. Vielmehr wird das Abfüllvolumen oder das Abfüllgewicht für jeden einzelnen Behälter überwacht und zur Steuerung der Abfülleinrichtung herangezogen.

Die CH-A-147 328 beschreibt eine Abfüllvorrichtung, bei der ein gewichtsabhängiges Steuerorgan vorgesehen ist, welches in der Weise arbeitet, daß die weitere Zufuhr des abzufüllenden Mediums unterbrochen wird, wenn das jeweils vorgegebene Gewicht erreicht wird. Hierzu ist der zu befüllende Behälter auf einer Tragplatte angeordnet, die sich endseitig vermittels schneidartiger Lager auf den freien Enden zweier Hebel abstützt, deren einander zugekehrten freien Hebelenden einen Schalter betätigen, über den das Öffnen und Schließen des Abfüllventils gesteuert wird, wobei diese Steuerung mittels eines Elektromagneten erfolgt, so daß bei Erreichen eines vorgegebenen Sollgewichtes die weitere Zufuhr an Abfüllmedium unterbrochen wird. Eine Vielzahl von Abfüllventilen nur über eine einzige gewichtsgesteuerte Vorrichtung zu steuern, ist bei dieser Abfüllvorrichtung nicht vorgesehen.

Durch die US―A―3,205,920 ist eine Abfüllvorrichtung bekannt, mit der an mehreren Abfüllventilen vorbeigeführte Behälter mit Flüssigkeiten befüllbar sind. Die Zuführung der zu befüllenden Behälter erfolgt über ein Transport-band, dessen Vorlaufbewegung abgeschaltet wird, wenn die der Anzahl der Abfüllventile entsprechende Anzahl von Behältern unter den Ausgabeöffnungen der Abfüllventile zu liegen kommen. In diesem Augenblick werden über eine Kulissensteuerung alle Abfüllventile gleichzeitig auf die Öffnungen der zu befüllenden Behälter abgesetzt, wobei dann gleichzeitig über Pumpen den Abfüllventilen diejenige Menge an Flüssigkeit zugeführt wird, die in die Behälter abgefüllt werden soll. Um das gleichmäßige Absetzen der Abfüllventile auf die Behälteröffnungen zu gewährleisten, sind alle Abfüllventile an einem Tragbalken befestigt, der in senkrechten Führungen verschieblich gehalten ist. Über den Kulissenantrieb ist dieser Tragbalken mit den Abfüllventilen auf und ab bewegbar. Die Verbindung der Abfüllventile mit den Pumpen erfolgt über flexible Schlauchleitungen. Auch bei dieser Abfüllvorrichtung werden alle Behälter gleichzeitig unter Verwendung von Abfüllventilen mit Flüssigkeit gefüllt, über die gleichzeitig die Dosierung vorgenommen wird.

Durch die DE-A-27 28 759 ist eine Maschinenanlage zum Vereinzeln und zum Füllen und Verschließen von becherförmigen Behältern aus Papier, Pappe oder Kunststoff bekannt, die aus einer mit mehreren nebeneinander angeordneten Aufnahmetaschen versehenen, endlosen Fördereinrichtung, über der nacheinander Stapelstationen für Behälter, Deckblätter und Deckel mit Vorrichtungen zum Vereinzeln und Zuführen derselben vorgesehen sind, ferner aus einer Dosierstation mit Dosierorganen zum gleichzeitigen Befüllen mehrerer Behälter, einer Deckelstation und ggfs. einer Deckblattstation sowie einer Andrückstation mit Bodendruckwerk besteht. Dabei ist die Maschinenanlage in Längsrichtung von einer mit einem Antriebsmotor verbundenen Hauptantriebswelle durchsetzt, von der aus in den einzelnen Stationen entsprechenden Abständen Nebenantriebswellen senkrecht abgezweigt sind, die mit der Hauptantriebswelle in einem bodennahen Maschinengehäuse untergebracht sind, das seinerseits senkrecht zur Hauptantriebswelle Führungsschienen aufweist zum Einschieben eines kompletten Stationswerkzeugs, das mit Anschlußverbindungen für die jeder Station zugeordneten und benachbarten Versorgungsleitungen versehen ist. Diese Maschinenanlage, der becherförmige Behälter zum Füllen und Verschließen zugeführt werden, ist hiernach so ausgebildet, daß komplette Werkzeuge untereinander ausgetauscht oder durch andere Werkzeuge ersetzt werden können, wozu weder ein großer körperlicher Einsatz noch Fachkräfte noch ein besonderer Zeitaufwand erforderlich sein sollen. Des weiteren ist bei dieser Maschinenanlage jedem Stationswerkzeug ein zwischen zwei benachbarten Stationswerkzeugen fest installierter, mit Versorgungsleitungen versehener Leitungskasten zugeordnet. Die auf diese Weise in die Maschinenanlage ein- und ausbaubaren Werkzeuge, die komplett mit Antrieb und Versorgungsleitung in kürzester Zeit auch von ungelernten Kräften außer Betrieb gesetzt und wieder zum Einsatz gebracht werden können, sollen Vorteile mit sich bringen, und zwar insofern, als ein kleiner Betrieb mit einer Grundmaschine und zwei Werkzeugen die Produktion von Verkaufsverpackungen beginnen und sie durch nachträglichen Zukauf weiterer Werkzeuge immer mehr ausgestalten kann. Außerdem soll ein bestimmtes Werkzeug, z.B. für die Deckblatt- oder Siegelstation, bei mehreren Grundmaschinen immer dort, wo es gebraucht wird, eingesetzt werden können. Wesentlich ist jedoch bei dieser Maschinenanlage, daß die Steuerung der Menge oder des Gewichts des abzufüllenden Mediums nicht über das gewichtsmäßige Erfassen eines Behälters während dessen Füllvorgang erfolgt, sondern gleichzeitig werden über entsprechend vorgesehene Dosiereinrichtungen mehrere Behälter gefüllt.

Die DE-A-30 22 413 betrifft eine Vorrichtung zum Abfüllen von Flüssigkeiten mit Hilfe einer Waage, wobei diese Vorrichtung als Füllventil für Wägefüller ausgebildet ist, das zwei Öffnungsstufen aufweist, wobei diese zwei Öffnungsstufen aus zwei übereinander angeordneten, nacheinander betätigbaren Ventilen bestehen, wobei ein Ventil aus dem Ventilgehäuse und einem in dem Ventilgehäuse auf und ab bewegbaren Ventilkörper und das andere Ventil aus einem innerhalb des Ventilgehäuses befestigten Körper und einem mit einer Stange in Verbindung stehenden Ventilkörper gebildet ist. Mit einem derart ausgebildeten Füllventil soll sich der Vorteil einer sicheren und einfachen Arbeitsweise bei kurzen Füllzeiten und hoher Füllgenauigkeit ergeben. Das Ventilgehäuse dieses Füllventils weist im unteren Bereich eine Grobfülldüse auf, in der ein Feinfüllrohr angeordnet ist.

Die Ventilsitze für die Grobfülldüse und das Feinfüllrohr sind einander derart zugeordnet, daß beim Einleiten eines Füllvorganges vermittels eines Zugmagneten die beiden Ventilsitze der Grobfülldüse und des Feinfüllrohres geöffnet und ein Stoßmagnet eingeschaltet werden, so daß der gesamte Austrittsquerschnitt, d.h. die Öffnungen der Grobfülldüse und des Feinfüllrohres, freigegeben wird Nach Erreichen einer voreingestellten Zwischenmenge, die über die Zeit oder in einer anderen geeigneten Weise vorwählbar ist, wird der Zugmagnet abgeschaltet und dadurch der Ventilsitz der Grobfülldüse geschlossen, so daß kein weiterer Zulauf des abzufüllenden Mediums in den Behälter über die Grobfülldüse möglich ist.

Der Ventilsitz für das Feinfüllrohr bleibt solange geöffnet, bis das Sollgewicht erreicht wird. Ist dieses erreicht, so wird der Stoßmagnet abgeschaltet und der Ventilsitz für das Feinfüllrohr verschlossen, so daß die Feinfüllung ebenfalls unterbrochen wird.

Die Steuerung der gesamten Wägefülleinrichtung erfolgt automatisch unter Verwendung einer Waage und einer Steuereinheit, über die das Füllventil gesteuert wird. Bei dieser Abfüllvorrichtung erfolgt beim Füllen eines jeden Behälters ein gewichtsmäßiges Erfassen des in den Behälter über Abfüllventil zugeführte Füllgut, wobei über dieses gewichtsmäßige Erfassen vermittels der Steuereinheit die Grobfüllung und die Feinfüllung gesteuert werden. Ein gleichzeitiges Befüllen mehrerer Behälter, wobei das Füllgut nur eines einzigen Behälters gewichtsmäßig erfaßt und zu Steuerungszwecken der Abfüllventile aller anderen Abfüllstationen verwendet wird, ist bei dieser bekannten Vorrichtung nicht vorgesehen.

Durch die US―A―3,580,304 ist eine Anlage zum gleichzeitigen Abfüllen von Wasser in mehrere Gläser über eine Wasserverteilungs-Sammelleitung mit einer der Anzahl der zu füllenden Gläser entsprechenden Anzahl von Flüssigkeitsaustrittsdüsen bekannt, wobei jeweils eine Austrittsdüse einem zu befüllenden Gefäß zugeordnet ist. Die Zuführung des Wassers zur Wasserverteilungs-Sammelleitung erfolgt mittels eines einzigen Ventils, das in der Hauptzuführungsleitung angeordnet ist und das über eine Einrichtung gesteuert wird. Diese Steuereinrichtung besteht aus einer als einarmiger Hebel ausgebildeten Plattform, die einendseitig um einen Schwenkpunkt verschwenkbar angeordnet und eine Tragplatte aufnimmt, auf der die zu füllenden Gläser angeordnet sind. Das freie Ende dieser Tragplatte ist mittels einer Feder beaufschlagt, und zwar derart, daß bei auf dieser Tragplatte aufgesetzten Gläsern vor und während des Füllvorganges das Zuflußventil eine geöffnete Stellung einnimmt und erste dann geschlossen wird, wenn alle Behälter auf der Tragplatte gefüllt sind und die Tragplatte aufgrund des dadurch entstehenden höheren Gewichtes gegen den Druck der die Tragplatte beaufschlagenden Feder bewegt wird, mit der Folge, daß über eine Steuerstange das Wasserzuflußventil geschlossen wird. Bei dieser Abfüllvorrichtung wird jedoch nicht das Abfüllvolumen oder -gewicht eines einzigen Gebindes gemessen und überwacht und zu Steuerungszwecken für die Durchführung des Füllvorganges für die anderen Gebinde verwendet. Hier wird vielmehr das Abfüllgewicht aller Gebinde zur Steuerung des Zuflußventiles herangezogen. Jedem der zu befüllenden Behälter ist kein eigenes steuerbares Abfüllventil zugeordnet, sondern über ein einziges Ventil wird der Wasserzufluß zur gesamten Wasserverteilungs-Sammelleitung gesteuert. Die Verwendung eines einzigen Steuerventils erbringt den Nachteil, daß bei einem Schließen des Ventils nich gleichzeitig alle Zulaufdüsen zu den zu füllenden Behältern der Wasserverteilungs-Sammelleitung geschlossen werden und es somit zu einem Nachfließen der sich noch in der Wasserverteilungs-Sammelleitung befindenden Flüssigkeit kommt, was letztlich zu unterschiedlichen Füllmengen und Füllgewichten führen kann. Außerdem ist kein gleichmäßiger Druck der zugeführten Flüssigkeit in der Wasserverteilungs-Sammelleitung gegeben, da eine Druckabnahme eintritt, je länger und je größer diese Wasserverteilungs-Sammelleitung ist und je mehr Austrittsdüsen für die zu befüllenden Behälter vorgesehen sind. Außerdem ist die Abfüllvorrichtung in keiner Weise erweiterbar; auch eine Verringerung der Anzahl der zu befüllenden Behälter ist nicht möglich. Eine Erweiterung ist schon aus dem Grunde nicht möglich, weil der Gefäßträger für die zu füllenden Behälter vorgegebene Abmessungen aufweist und so ausgelegt ist, daß eine vorgegebene Anzahl von zu befüllenden Behältnissen aufgenommen werden kann. Eine einwandfreie Funktion der Abfüllvorrichtung ist dann nicht gewährleistet, wenn gegenüber der auf dem Gefäßträger vorgesehenen Anzahl von Behältern eine kleinere Anzahl auf dem Gefäßträger angeordnet wird. Eine Steuerung des Wasserzulaufventils ist in diesem Fall nicht möglich, da das Gewicht der gefüllten Behälter nicht ausreicht, um den Gefäßträger gegen den Druck der Feder zu verschwenken, um das Zulaufventil zu verschließen.

Die Erfindung löst die Aufgabe, ein eichfähiges Abfüllsystem zu schaffen, mit dem mehrere Gebinde gleichzeitig befüllt werden können, wobei nur das Abfüllvolumen oder -gewicht eines Gebindes gemessen und überwacht zu werden braucht, so daß dadurch ein einfaches, wirtschaftliches Abfüllsystem erhalten wird, dessen Arbeitsleistung in einfachster Weise zu jeder Zeit ohne großen technischen Aufwand erhöht werden kann.

Des weiteren löst die Erfindung die Aufgabe, ein eichfähiges Abfüllsystem zu schaffen, mit dem mehrere Gebinde gleichzeitig gefüllt werden können, wobei nur das Abfüllvolumen oder -gewicht eines Gebindes gemessen und zur Steuerung des Zulaufs von weiterem Medium herangezogen zu werden braucht, um über vergleichende Messungen von Durchflußmengen die Abfüllvolumen oder -gewichte für die anderen Gebinde zu steuern, wobei lediglich die Durchflußmengen zu den einzelnen Gebinden mit einem gespeicherten Soll-Wert verglichen und hierüber die Steuerung der weiteren Zuflußmenge an Medium vorgenommen wird und das in mehreren Räumen unterbringbar ist, wenn in dem einzigen zur Verfügung stehenden Raum nicht die gesamte Vorrichtung mit mehreren Abfüllstationen aufgestellt werden kann.

Zur Lösung dieser Aufgabe wird eine gattungsgemäße Abfüllvorrichtung vorgeschlagen, die erfindungsgemäß die im Kennzeichen des Patentanspruches 1 angegebenen Merkmale aufweist.

Mit einer derartigen Ausgestaltung ist eine eichfähige Abfüllvorrichtung geschaffen, mit der mehrere Gebinde gleichzeitig gefüllt werden können, wobei nur das Abfüllvolumen oder -gewicht eines Gebindes gemessen und überwacht wird. Dabei ist gewährleistet, daß die übrigen, nicht durch eine Waage oder einen Ringkolbenzähler überwachten Gebinde ebenfalls im Rahmen der zulässigen Toleranzen mit dem gewünschten Gewicht oder Volumen des Mediums gefüllt werden. Dies wird in einer Ausführungsform dadurch erreicht, daß die Laufräder der Volumenkammern über eine starre Welle zentral durch das zu den Abfüllventilen strömende Medium angetrieben werden, wobei über eine mittels einer systemdruckabhängigen Steuereinrichtung steuerbare Bremseinrichtung die Umlaufgeschwindigkeit der die Laufräder der Volumenkammern miteinander verbindenden Welle gesteuert wird, so daß in allen Volumenkammern gleiche Druckverhältnisse herrschen, so daß das abzufüllende Medium den Abfüllventilen mit gleichem Druck zugeführt wird. Durch die Verwendung einer einzigen Waage oder eines Ringkolbenzählers als Leitstand werden die Abfüllventile gesteuert. Alle Abfüllventile werden gleichzeitig geöffnet oder geschlossen. Das Schließen der Abfüllventile erfolgt gleichzeitig, wenn das auf der Waage vorgegebene Sollgewicht erreicht wird.

Mit einer derart ausgebildeten Abfüllvorrichtung werden folgende Vorteile erreicht:
-Nur ein Gebinde wird gewogen oder durch einen Ringkolbenzähler volumetrisch überwacht.
-Die Fülltoleranz aller weiteren Abfüllventile hängt lediglich von der Genauigkeit der mechanisch gekoppelten Volumenkammern ab. Da die Genauigkeit der mechanisch gekoppelten Volumenkammern sehr groß ist, werden keine bzw. kaum das Endgewicht beeinflussende Fülltoleranzen erhalten.
-Eine vorhandene Abfüllvorrichtung kann erweitert werden.
-Druckwellen und Druckschwankungen in dem Rohrleitungssystem der Vorrichtung haben keinen Einfluß auf die Fülltoleranz.
-Durch die Koppelung der Volumenkammern mittels einer starren Welle und durch die synchrone Betätigung der Abfüllventile durch eine Stellmechanik ist die Bedingung der Eichfähigkeit erfüllt.

Eine weitere vorteilhafte Ausgestaltung der Erfindung ist im Anspruch 3 gekennzeichnet. Bei dieser Ausführungsform ist das Laufrad einer jeden Volumenkammer auf einer mit den Wellen der anderen Laufräder unverbundenen Welle angeordnet, wobei jedes Abfüllventil mit einem zweistufigen, pneumatischen Schaltzylinder und jede Volumenkammer mit einer Durchflußmengenregistriereinrichtung verbunden ist, wobei die Durchflußmengenregistriereinrichtung der Volumenkammer mit dem von der Waage gesteuerten Abfüllventil und mit einer die beim Abschalten der Zufuhr des abzufüllenden Mediums zum Abfüllventil durchflossenen und von der Durchflußmengenregistriereinrichtung erfaßten Menge an durchflossenem Medium als Soll-Wert speichernden Einrichtung verbunden ist, in der die weiteren Durchflußmengenregistriereinrichtungen der anderen Volumenkammern zusammengeführt sind und in der die Soll-Werte der Durchflußmengenregistriereinrichtung mit den Ist-Werten der anderen Durchflußmengenregistriereinrichtungen zur Steuerung der übrigen Abfüllventile verglichen werden, wobei bei Erreichen der Soll-Werte für die Volumenkammern die diesen zugeordneten Abfüllventile abschaltbar sind.

Auch mit dieser Ausgestaltung ist eine eichfähige Abfüllvorrichtung geschaffen, mit der mehrere Gebinde gleichzeitig gefüllt werden können, wobei nur das Abfüllvolumen oder -gewicht eines einzigen Gebindes gemessen, überwacht und die Durchflußmenge zu der von der Waage gesteuerten Abfüllstation eines einzigen Gebindes gespeichert wird, wobei dann der so ermittelte Soll-Wert mit den registrierten und gespeicherten Durchflußmengenwerten der übrigen Abfüllstationen mit den weiteren Gebinden verglichen wird. Über diese vergleichenden Messungen erfolgt dann die Steuerung des weiteren Zulaufs bzw. die Abschaltung des Zulaufs an Medium zu den weiteren Abfüllstationen mit den Gebinden. Es ist dabei gewährleistet, daß die übrigen, nicht durch eine Waage oder einen Ringkolbenzähler überwachten Gebinde ebenfalls im Rahmen geringster Toleranzen mit dem gewünschten Gewicht oder Volumen des Mediums gefüllt werden. Dies wird dadurch erreicht, daß mittels einer einzigen Waage über ein Steuerelement nur ein einziges Abfüllventil aller Abfüllventile geschlossen wird. Die durch die Volumenkammer zu diesem geschlossenen Abfüllventil geflossene Menge an abzufüllendem Medium wird bis zum Schließen des Abfüllventils in der zugeordneten Durchflußmengenregistriereinrichtung festgehalten und der so erhaltene Durchflußmengenwert als Soll-Wert in den Speicher eingegeben. Gleichzeitig werden die von den Durchflußmengenregistriereinrichtungen der anderen Volumenkammern festgehaltenen Durchflußmengenwerte in den Speicher gegeben. In dem Speicher werden dann die Ist-Werte der von den Durchflußmengenregistriereinrichtungen erfaßten Werte mit dem gespeicherten Durchflußmengenwert (Soll-Wert) derjenigen Durchflußmengenregistriereinrichtung verglichen, deren zugeordnetes Abfüllventil von der Waage gesteuert wird. Bei Übereinstimmung der Ist-Werte der anderen Durchflußmengenregistriereinrichtungen mit dem Soll-wert erfolgt ein Schließen der übrigen Abfüllventile, so daß in allen Behältern die gleiche Menge an Medium enthalten ist. Da in dem Speicher der Meßwertvergleich in kürzester Zeiteinheit erfolgt und dadurch keine Verzögerung gegeben ist, wird erreicht, daß bei einem Schließen der Abfüllventile letztlich in allen Gebinden die gleiche Menge an Medium enthalten ist. Diese vergleichende Messung in dem Speicher führt dazu, daß bei denjenigen Abfüllstationen, bei denen das vorgegebene Soll-Gewicht in dem zu füllenden Gebinde nicht erreicht ist, Füllgut noch so weit zuströmt, bis das vorgegebene Soll-Gewicht erreicht ist, erst dann wird das zugeordnete Abfüllventil geschlossen.

Mit einer derart ausgebildeten Abfüllvorrichtung werden folgende Vorteile erreicht:
-Nur ein einziges Gebinde wird gewogen und durch einen Ringkolbenzähler volumetrisch überwacht, wobei die Durchflußmenge durch die zugeordnete Volumenkammer als Soll-Wert gespeichert wird.
-Die Fülltoleranz aller weiteren Abfüllventile hängt lediglich von der Schnelligkeit der vergleichenden Messungen der Durchflußmengenwerte in dem Speicher für die übrigen Abfüllstationen ab, wobei bei Nichterreichen des Soll-Wertes noch die Fehlmenge an Füllgut zuströmt, bis der Soll-Wert erreicht ist und erst dann schließen die Abfüllventile der entsprechenden Abfüllsysteme. Die Genauigkeit aufgrund der vergleichenden Messungen der Durchflußmengenwerte und der Steuerung über diese vergleichenden Messungen ist sehr groß.
-Dadurch, daß die Abfüllventile aller mit der Waage nicht verbundenen Abfüllstationen getrennt vom Speicher gesteuert werden, wird erreicht, daß keine das Endgewicht beeinflussenden Fülltoleranzen erhalten werden; es ist damit erreichbar, daß alle Gebinde gleiche Füllmengen oder gleiche Füllgewichte aufweisen.
-Dadurch, daß die Volumenkammern nicht mehr miteinander mechanisch gekoppelt sind, ist es möglich, einzelne oder zu einzelnen Gruppen zusammengefaßte Volumenkammern mit ihren Abfüllventilen in gesonderten Räumen unterzubringen, wenn der vorhandene Raum für eine Unterbringung der gesamten Anlage nicht ausreichen sollte.
-Druckwellen und Druckschwankungen in dem Rohrleitungssystem haben keinen Einfluß auf die Fülltoleranz und werden aufgrund der vergleichenden Messungen im Speicher berücksichtigt.

Weitere vorteilhafte Ausgestaltungen der Erfindung gehen aus den Unteransprüchen hervor.

Im folgenden wird der Gegenstand der Erfindung in den Zeichnungen erläutert. Es zeigt
Fig. 1 in einer schematischen Darstellung eine Abfüllvorrichtung zum gleichzeitigen Abfüllen eines Mediums in mehrere Gebinde mit Volumenkammern, deren Laufräder über eine gemeinsame, von einer Waage gesteuerte Steuerwelle miteinander verbunden sind und
Fig. 2 in einer schematischen Darstellung eine weitere Ausführungsform einer Abfüllvorrichtung mit einer Steuerung der Abfüllstationen über die Durchflußmengen in den Volumenkammern in Verbindung mit einer Waage.

Die Abfüllvorrichtung nach Fig. 1 besteht aus einem Rohrleitungssystem 10, welches eine Hauptzuführungsleitung 11 für das abzufüllende Medium, in der eine Förderpumpe 12 angeordnet ist, und eine Anzahl von weiteren, von der Hauptzuführungsleitung 11 abzweigenden Zuführungsleitungen 13, 113, 213 umfaßt, die zu einer entsprechenden Anzahl von Abfüllventilen 20, 120, 220 führen. Die Anzahl der Abfüllventile kann beliebig gewählt sein; sie richtet sich nach der jeweiligen Größe der Abfüllvorrichtung und danach, welche Anzahl von Gebinden gleichzeitig befüllt werden sollen. Bei dem in Fig. 1 dargestellten Ausführungsbeispiel der Abfüllvorrichtung sind drei Abfüllventile vorgesehen.

Die Betätigung der in an sich bekannter Weise ausgebildeten Abfüllventile 20, 120, 220, d.h. das Öffnen, das Einstellen und das Schließen, erfolgt über eine Stelleinrichtung 21, die mit den Abfüllventilen 20, 120, 220 verbunden ist und die von einem zweistufigen, pneumatischen Schaltzylinder 25 gesteuert wird.

Jedem Abfüllventil 20,120, 220 ist ein zu füllendes Gebinde 30, 130, 230 zugeordnet. Bei diesen Gebinden handelt es sich um Behälter, Fässer, Packungen, od.dgl., wobei keine Begrenzungen in den Abmessungen der zu füllenden Gebinde gegeben sind. Anstelle der Gebinde können auch die Ladeflächen von Lastkraftwagen, Transportschiffen od,dgl. in gleicher Weise gleichzeitig befüllt werden.

Jedem Abfüllventil 20, 120, 220 ist eine Volumenkammer40,140,240 vorgeschaltet, die in den von der Hauptzuführungsleitung 11 abzweigenden Zuführungsleitungen 13, 133, 213, die zu den Abfüllventilen 20, 120, 220 führen, angeordnet ist. Jede Volumenkammer 40,140,240 weist in ihrem Innenraum ein in der Zeichnung nicht dargestelltes Laufrad auf, das in der Volumenkammer drehbar gelagert ist und das vom dem zum Abfüllventil strömenden Medium in Umlauf versetzt wird. Die Laufräder aller Volumenkammern 40,140,240 sind über eine mechanische Welle 41 fest miteinander verbunden. Diese mechanische Welle 41 steht mit einer Bremseinrichtung 45 in Verbindung, die über eine systemdruckabhängige Steuereinrichtung 145 gesteuert wird, wodurch wiederum die Umlaufgeschwindigkeit der Laufräder in den Volumenkammern 40, 140, 240 vorgegeben wird, so daß in allen Volumenkammern gleiche Druckverhältnisse herrschen.

Die Lagerwellen der Laufräder der Volumenkammern 40, 140, 240 können über Steckverbindungen zu der Welle 41 miteinander verbunden sein, so daß die Möglichkeit besteht, eine bereits vorhandene und eine bestimmte Anzahl von Volumenkammern mit Abfüllventilen aufweisende Abfüllanlage zu erweitern. Hierfür ist jedes Abfüllventil mit der ihm zugeordneten Volumenkammer als Baueinheit 70 ausgebildet, so daß lediglich ein Anschluß der Volumenkammer an die Hauptzuführungsleitung 11 des vorhandenen Rohrleitungssystems 10 und ein Anschluß an die Stelleinrichtung 21 erforderlich ist.

Einem der Abfüllventile 20,120, 220 der Abfüllvorrichtung ist eine in an sich bekannter Weise ausgebildete Waage 50 zugeordnet. Bei der in der Zeichnung dargestellten Ausführungsform ist die Waage 50 unterhalb des Abfüllventils 120 angeordnet. Die Waage 50 steht mit einem Steuerelement 60 in Verbindung, über das wiederum der Schaltzylinder 25 steuerbar ist. Darüber hinaus besteht nach einer weiteren Ausführungsform die Möglichkeit, anstelle der Waage 50 in die Verbindungsleitung zwischen der Volumenkammer 140 und dem Abfüllventil 120 einen Ringkolbenzähler 150 anzuordnen, der in gleicher Weise wie die Waage 50 mit dem Steuerelement 60 verbunden ist.

Die Abfüllvorrichtung nach Fig. 1 arbeitet wie folgt: Das abzufüllende Medium wird mittels der Förderpumpe 12 durch das Rohrleitungssystem 10 zu den Abfüllventilen 20, 120, 220 gefördert. Aus den Abfüllventilen strömt das Medium in die darunter positionierten Gebinde. Vor jedem Abfüitventii 20,120,220 durchströmt das Medium die den Abfüllventilen vorgeschalteten Volumenkammern 40, 140, 240, deren Laufräder durch das strömende Medium in Umlauf versetzt werden.

Dadurch, daß die Laufräder der den Abfüllventilen 20, 120, 220 zugeordneten Volumenkammern 40, 140, 240 durch die Welle 41 miteinänder verbunden sind, ist gewährleistet, daß jedem Abfüllventil im Rahmen der Genauigkeit der starr über die Welle 41 gekoppelten Laufräder der Volumenkammern 40, 140, 240 dieselbe Menge des Mediums zugeführt wird. Die Abfüllventile 20, 120, 220 werden mittels des zweistufigen pneumatischen Schaltzylinders 25 auf Grob- und Feinvolumen eingestellt und geöffnet und geschlossen. Die genaue Synchronisation beim Öffnen, Einstellen und Schließen der Abfüllventile 20, 120, 220 wird durch die Stelleinrichtung 21 zwischen dem Schaltzylinder 25 und den Abfüllventilen erzeugt.

Die Ansteuerung des pneumatischen Schaltzylinders 25 erfolgt über die Steuereinrichtung 60, die entweder auf das Gewicht des abgefüllten Mediums über die Waage 50 oder auf das abgefüllte Volumen über den Ringkolbenzähler 150 anspricht.

Gegebenenfalls kann, falls erforderlich, zur Steuerung des Systemdruckes auf der mechanischen Welle 41, die die Laufräder der Volumenkammern 40, 140, 240 verbindet, eine Bremseinrichtung 45 vorgesehen sein. Das Bremsmoment wird über die Steuereinrichtung 145 entsprechend dem optimalen Systemdruck geregelt.

Die Abfüllvorrichtung ist geeignet für das Abfüllen von flüssigen, gasförmigen oder festen Stoffen, wobei letztere Fließeigenschaften aufweisen müssen.

Nach einer weiteren Ausführungsform der Erfindung erfolgt die Steuerung der Umlaufgeschwindigkeit der Welle 41 und der mit dieser verbundenen Laufräder der Volumenkammern 40, 140, 240 nicht über die Bremseinrichtung 45, sondern vermittels eines in der Zeichnung nicht dargestellten, regelbaren Elektromotors. Dieser Regelmotor kann auch polumschaltbar ausgebildet sein.

Über die Waage 50 oder den Ringkolbenzähler 150 erfolgt über den vom Steuerelement 60 angesteuerten Schaltzylinder 25 das Umschalten von Grobzulauf auf Feinzulauf des abzufüllenden Mediums. Dieses Umshalten von Grobzulauf auf den Feinzulauf wird durch ein vorgegebenes Gewicht erreicht, so daß bei Erreichen dieses Gewichtes oder Volumens über den Feinzulauf noch so viel Medium zugeführt wird, bis das eigentliche Soll-Gewicht erreicht wird.

Die Abfüllvorrichtung nach Fig. 2 ist in etwa übereinstimmend mit der Abfüllvorrichtung nach Fig. 1 aufgebaut.

Die Abfüllvorrichtung besteht ebenfalls aus einem Rohrleitungssystem 10, welches eine Hauptzuführungsleitung 11 für das abzufüllende Medium, in der eine Förderpumpe 12 angeordnet ist, und eine Anzahl von weiteren, von der Hauptzuführungsleitung 11 abzweigenden Zuführungsleitungen 13, 113, 213, umfaßt, die zu einer entsprechenden Anzahl von Abfüllventilen 20, 120, 220 führen. Die Anzahl der Abfüllventile kann beliebig gewählt sein; sie richtet sich nach der jeweiligen Größe der Abfüllvorrichtung und danach, welche Anzahl von Gebinden gleichzeitig befüllt werden sollen. Bei dem in der Zeichnung dargestellten Ausführungsbeispiel einer Abfüllvorrichtung sind drei Abfüllventile vorgesehen.

Die Betätigung der in an sich bekannter Weise ausgebildeten Abfüllventile 20, 120, 220, d.h. das Öffnen, das Einstellen und das Schließen erfolgt über pneumatische, vorteilhafterweise zweistufig arbeitende Schaltzylinder 25, 125, 225, wobei jedoch auch andersartig ausgebildete Steuereinrichtungen und Antriebseinrichtungen für das Betätigen der Abfüllventile 20, 120, 220 vorgesehen sein können.

Jedem Abfüllventil 20, 120, 220 ist ein zu füllendes Gebinde 30, 130, 230 zugeordnet. Bei diesen Gebinden handelt es sich um Behälter, Fässer, Packungen u.dgl., wobei keine Begrenzungen in den Abmessungen der zu füllenden Gebinde gegeben sind. Anstelle der Gebinde können auch die Ladeflächen von Lastkraftwagen, Transportschiffen od.dgl. in gleicher Weise gleichzeitig befüllt werden.

Jedem Abfüllventil 20, 120 220 ist eine Volumenkammer 40,140,240 vorgeschaltet, die in den von der Hauptzuführungsleitung 11 abzweigenden Zuführungsleitungen 13, 113, 213, die zu den Abfüllventilen 20,120, 220 führen, angeordnet ist. Jede Volumenkammer 40,140,240 weist in ihrem Innenraum ein in der Zeichnung nicht dargestelltes Laufrad auf, das in der Volumenkammer mittels Wellen 41, 141, 241 drehbar gelagert ist und das von dem zum Abfüllventil strömenden Medium in Umlauf versetzt wird. Die Laufräder aller Volumenkammern 40, 140, 240 sind über ihre Wellen 41, 141, 241 in entsprechender Weise gelagert.

Jede Welle 41,141 bzw. 241 eines jeden Laufrades einer jeden Volumenkammer 40,140 bzw. 240 steht mit einer Durchflußmengenregistriereinrichtung 42, 142 bzw. 242 in Verbindung. Diese Durchflußmengenregistriereinrichtungen 42, 142, 242 erfassen die Mengen der durch die Volumenkammern 40, 140, 240 strömenden Medien, und zwar über die Umlaufgeschwindigkeit oder die Anzahl der Umlaufdrehungen der Wellen 41, 141 241 der einzelnen Laufräder. Dadurch, daß das Volumen einer jeden Volumenkammer festgelegt ist und alle Volumenkammern 40, 140, 240 gleiche Volumina aufweisen, ist es über die Wellen 41, 141, 241 möglich, die durch die einzelnen Volumenkammern strömenden Mengen an Medium wertmäßig zu erfassen und zu registrieren.

Jedes Abfüllventil mit der ihm zugeordneten Volumenkammer ist als Baueinheit 70 ausgebildet, so daß lediglich ein Anschluß der Volumenkammer an die Hauptzuführungsleitung 11 des vorhandenen Rohrleitungssystems 10 erforderlich ist, um bereits bestehende Anlagen den erforderlichen Bedürfnissen anpassend erweitern zu können.

Einem der Abfüllventile 20, 120, 220 der Abfüllvorrichtung ist eine in an sich bekannter Weise ausgebildete Waage 50 zugeordnet. Bei der in Fig. 2 dargestellten Ausführungsform ist die Waage 50 unterhalb des Abfüllventils 20 angeordnet. Die Waage 50 steht mit einem Steuerelement 60 in Verbindung, über das weiderum der Schaltzylinder 25 steuerbar ist. Darüber hinaus besteht nach einer weiteren Ausführungsform die Möglichkeit, anstelle der Waage 50 in die Verbindungsleitung zwischen der Volumenkammer und dem Abfüllventil einen Ringkolbenzähler 150 anzuordnen, der in gleicher Weise wie die Waage 50 mit dem Steuerelement 60 verbunden ist. Über die Waage 50 und das Steuerelement 60 erfolgt die Steuerung des Schaltzylinders 25 für das Ein- und Ausschalten des Abfüllventils 20, das dem Gebinde 30 zugeordnet ist. Es besteht jedoch auch die Möglichkeit, über die Waage 50 eines der anderen Abfüllventile 120 bzw. 220 zu steuern.

Die mit den Volumenkammern 40, 140, 240 verbundenen Durchflußmengenregistriereinrichtungen 42, 142, 242 dienen zum Erfassen der mengen der durch die Volumenkammern hindurchgeströmten Medien. Alle drei Durchflußmengenregistriereinrichtungen 42, 142, 242 stehen mit einer die von den Durchflußmengenregistriereinrichtungen erfaßten Durchflußmengenwerte speichernden Einrichtung 160 in Verbindung. Die Gesamtanordnung ist dabei so getroffen, daß der von der Durchflußmengenregistriereinrichtung 42 erfaßte Durchflußmengenwert als Soll-Wert in den Speicher 160 eingegeben wird. Die von den Durchflußmengenregistriereinrichtungen 142, 242 erfaßten Durchflußmengenwerte werden ebenfalls in den Speicher 160 als Ist-Werte gegeben und dort mit dem gespeicherten Durchflußmengenwert (Soll-Wert) der Durchflußmengenregistriereinrichtung 42 verglichen. Dieser Speicher 160 kann gleichzeitig Steuerfunktionen übernehmen, wenn nicht ein gesondertes Steuerelement 170 vorgesehen ist. Die Steuerfunktion besteht darin, daß wenn die Volumenkammern 140, 240 ihre Soll-Werte erreicht haben, die mit dem gespeicherten Soll-Wert der Durchflußmengenregistriereinrichtung 42 übereinstimmen müssen, dann ein Abschalten der Abfüllventile 120, 220 mittels der Schaltzylinder 125, 225 erfolgt. Aus diesem Grunde sind die Schaltzylinder 125, 225 mit dem Steuerelement 170 bzw. mit dem Steuerteil des Speichers 160 verbunden.

Die Abfüllvorrichtung nach Fig. 2 arbeitet wie folgt: Das abzufüllende Medium wird mittels der Förderpumpe 12 durch das Rohrleitungssystem 10 zu den Abfüllventilen 20, 120, 220 gefördert, die eine geöffnete Stellung aufweisen. Aus den Abfüllventilen strömt das Medium in die darunter positionierten Gebinde 30, 130, 230. Auf dem Wege zu jedem Abfüllventil 20, 120, 220 durchströmt das Medium die dem jeweiligen Abfüllventil vorgeschaltete Volumenkammer 40, 140 bzw. 240, deren Laufrad durch das strömende Medium in Umlauf gesetzt wird. Die durch die Volumenkammern durchfließenden Mengen werden von den Durchflußmengenregistriereinrichtungen 42, 142, 242 erfaßt und die erhaltenen Werte, worauf nachstehend noch näher eingegangen wird, in den Speicher 160 gegeben.

Durch Druckschwankungen und Druckwellen in dem Rohrleitungssystem ist es möglich, daß den Gebinden 30, 130, 230 über die Abfüllventile 20, 120, 220 unterschiedliche Mengen oder Volumina des Mediums zugeführt werden. Um jedoch in allen Gebinden 30,130, 230 gleiche Mengen bzw. gleiche Volumina des abzufüllenden Mediums zu haben, erfolgt über die Waage 50 bei Erreichen eines vorgegebenen Gewichtes, und zwar mittels des Steuerelementes 60, ein Schließen des Abfüllventils 20 über den angesteuerten Schaltzylinder 25. Gleichzeitig wird die durch die Volumenkammer 40 hindurchgeströmte Menge an Medium erfaßt und der Durchflußmengenwert.in der Durchflußmengenregistriereinrichtung 42 festgehalten und als Soll-Wert in den Speicher 160 gegeben. Die von den Durchflußmengenregistriereinrichtungen 142, 242 erfaßten Werte der durch die Volumenkammern 140, 240 hindurchgeflossenen Mengen an Medium werden als Ist-Werte in den Speicher 160 gegeben. Im Speicher 160 werden mittels an sich bekannter Einrichtungen die Ist-Werte der Durchflußmengenregistriereinrichtungen 142, 242 mit dem Soll-Wert der Durchflußmengenregistriereinrichtung 42 verglichen und wenn die Ist-Werte der Durchflußmengenregistriereinrichtungen 142, 242 den Soll-Wert der Durchflußmengenregistriereinrichtung 42 erreicht haben, werden die beiden Schaltzylinder 125, 225 der Abfüllventile 120, 220 von dem Schaltelement 170 angesteuert und die Abfüllventile 120, 220 geschlossen. Wieteres Medium kann somit nicht mehr in die Gebinde 130, 230 fließen.

Auf diese Weise ist es möglich, mit einem der Volumenkammer 40 abgenommenen Durchflußmengenwert als Soll-Wert die Durchflußmenge durch die anderen Volumenkammern 140, 240 zu steuern und zu demjenigen Zeitpunkt deren Abfüllventile 120, 220 zu schließen, zu dem durch die Volumenkammern 140, 240 die Menge an Medium durchgeflossen ist, die bereits von der Durchflußmengenregistriereinrichtung 42 erfaßt worden ist.

Sollen beispielsweise alle drei Gebinde 30,130, 230 mit einer Menge von 50 Kilogramm an Abfüllmedium gefüllt werden, so wird vor Erreichen des Gewichtes von 50 Kg, z.B. von 48 Kg, in dem Gebinde 30 über die Waage 50 durch das Steuerelement 60 das Abfüllventil 20 geschlossen. Die durch die Durchflußmengenregistriereinrichtung 42 erfaßte Durchflußmenge von 48 Kg wird als Soll-Wert in den Speicher 160 eingegeben, wobei eine sich über den Weg von der Volumenkammer 40 zum Abfüllventil 20 ergebende Mengendifferenz in der Durchflußmengenregistriereinrichtung 42 berücksichtigt wird. Weichen die von den Durchflußmengenregistriereinrichtungen 142, 242 erfaßten Durchflußmengenwerte von dem im Speicher 160 eingespeicherten 48-Kg-Wert als Soll-Wert ab, so bleiben über das Steuerelement 170 gesteuert die beiden Abfüllventile 120, 220 für die Gebinde 130, 230 noch geöffnet, bis die Durchflußmengen in den Volumenkammern 140, 240 den Soll-Wert im Speicher 160 erreicht haben. Liegen die Durchflußmengenwerte der Durchflußmengenregistriereinrichtungen 142, 242 unter dem Soll-Wert im Speicher 160, so fließt über die geöffneten Abfüllventile 120,220 noch so lange Medium in die Gebinde 130, 230, bis der Soll-Wert erreicht wird. Die Durchflußmengenregistriereinrichtungen 142, 242 erfassen dabei jeweils die neuen entstehenden Ist-Werte und geben diese in den Speicher 160, in dem die sich jeweils verändernden Ist-Werte verglichen werden. Das Steuerelement 170 bewirkt dann das Schließen der Abfüllventile 120,220, wenn die Ist-Werte der Durchflußmengenregistriereinrichtungen 142, 242 den gespeicherten Soll-Wert der Durchflußmengenregistriereinrichtung 42 erreicht haben.

Vorteilhafterweise ist die Waage 50 so eingestellt, daß ein Schließen des Abfüllventils 20 erfolgt, noch bevor der vorgegebene Gewichts-Soll-Wert der Waage erreicht wird. Dadurch wird vermieden, daß durch die Volumenkammern 140, 240 eine größere Menge an Medium den Abfüllventilen 120, 220 zuströmt und in die Gebinde 130, 230 gelangt, die über dem vorgegebenen Gewichts-Soll-Wert der Waage 50 liegen.

Die Abfüllvorrichtung nach Fig. 2 ist ebenfalls geeignet für das Abfüllen von flüssigen, gasförmigen oder festen Stoffen, wobei letztere Fließeigenschaften aufweisen müssen.

Über die Waage 50 oder den Ringkolbenzähler 150 erfolgt über den vom Steuerelement 60 angesteuerten Schaltzylinder 25 das Umschalten von Grobzulauf auf Feinzulauf des abzufüllenden Mediums. Dieses Umschalten vom Grobzulauf auf den Feinzulauf wird durch ein in der Waage vorgegebenes Soll-Gewicht (Beispiel: 40 Kg) erreicht, so daß bei Erreichen dieses Soll-Gewichtes oder Soll-Volumens dann über den Feinzulauf noch so viel Medium zugeführt wird, bis der vorgegebene Soll-Gewichtswert (Beispiel: 50 Kg) von der Waage 50 ermittelt wird und ein Schließen des Abfüllventils 20 erfolgt. Nunmehr erfaßt die Durchflußmengenregistriereinrichtung 42 den dem Soll-Gewicht entsprechenden Soll-Volumenwert, der in den Speicher 160 eingegeben wird. Liegen die Durchflußmengenwerte der Durchflußmengenregistriereinrichtungen 142, 242 unter dem Soll-Wert im Speicher 160, so fließt über die geöffneten Abfüllventile 120,220 noch so lange Medium in die Gebinde 130, 230, bis der Soll-Volumenwert und damit der Soll-Gewichtswert von 50 Kg erreicht ist und somit alle Gebinde 30, 130, 230 mit einer Menge von 50 Kilogramm an Abfüllmedium gefüllt sind. Durch eine entsprechende Vorwahl des Umschaltpunktes von Grobzulauf auf Feinzulauf, wobei auch die Schaltzylinder 125, 225 so ausgebildet sind, daß auch über diese ein Grobzulauf und ein Feinzulauf steuerbar ist, ist eine Mehrbefüllung einzelner Gebinde über das Soll-Gewicht oder das Soll-Volumen hinaus vollkommen vermeidbar.

## Patentansprüche

1. Vorrichtung zum gleichzeitigen Abfüllen eines flüssigen oderfesten, fließfähigen Mediums in mehrere Gebinde, wie Behälter, Fässer, Pakkungen, od.dgl., bestehend aus einem Rohrleitungssystem (10), das mit einer Förderpumpe (12) für die Zuführung des abzufüllenden Mediums in die einzelnen Gebinde und mit einem Abfüllventil versehen ist, wobei das Öffnen und Schließen des Abfüllventils durch eine vom Gewicht das abzufüllenden Mediums abhängige Steuereinrichtung erfolgt, dadurch gekennzeichnet, daß das Rohrleitungssystem (10) eine der Anzahl der zu füllenden Gebinde (30, 130, 230) entsprechende Anzahl von Zuführungsleitungen (13; 113; 213) mit je einem oberhalb eines jeden Gebindes (30; 130; 230) liegenden Abfüllventil (20; 120; 220) aufweist, daß in jeder der zu den Abfüllventilen (20; 120; 220) führenden Zuführungsleitungen (13; 113; 213) eine Volumenkammer (40; 140; 240) mit einem in deren Innenraum angeordneten, von dem zum jeweiligen Abfüllventil (20; 120; 220) strömenden Medium in Drehung versetzten Laufrad angeordnet ist, daß mindestens ein Abfüllventil (20; 120; 220) mit einer Steuereinrichtung verbunden ist, die aus einem zweistufigen, pneumatischen Schaltzylinder (25) besteht, der mit dem Abfüllventil (20) direkt und mit den weiteren Abfüllventilen (120, 220) über eine Stelleinrichtung (21) verbunden ist, wobei der Schaltzylinder (25) von einem Steuerelement (60) betätigbar ist, das in Verbindung mit einer einem der Abfüllventile zugeordneten, das Gewicht oder die Menge des abzufüllenden Mediums in das dem Abfüllventil zugeordneten Gebinde bestimmenden Einrichtung, wie Waage (50) oder Ringkolbenzähler (150) steht, wobei die Laufräder der Volumenkammern miteinander gekoppelt sind.

2. Vorrichtung nach Anspruch 1, dadurch gekennzeichnet, daß die Koppelung der Laufräder aller Volumenkammern (40; 140; 240) über eine starre mechanische Welle (41) erfolgt, die mit einer mittels einer systemdruckabhängigen Steuereinrichtung (145) steuerbaren Bremseinrichtung (45) verbunden ist.

3. Vorrichtung nach Anspruch 1, dadurch gekennzeichnet, daß das Rohrleitungssystem (10) mindestens zwei über Zuführungsleitungen (13, 113, 213) verbundene Abfüllventile (20, 120, 220) aufweist, daß jedes Laufrad der Volumenkammern (40; 140; 240) auf einer Separaten Lagerwelle (41; 141; 241) angeordnet ist: wobei die Koppelung der Lagerwellen über eine sollwertspeichernde Einrichtung (160) erfolgt, daß jedes Abfüllventil (20; 120; 220) mit einem zweistufigen pneumatischen Schaltzylinder (25; 125; 225) und jede Volumenkammer (40; 140; 240) mit einer Durchflußmengenregistriereinrichtung (42; 142; 242) verbunden ist, wobei die Durchflußmengenregistriereinrichtung (42) der Volumenkammer (40) mit dem von der Waage (50) gesteuerten Abfüllventil (20) und mit der die beim Abschalten der Zufuhr des abzufüllenden Mediums zum Abfüllventil (20) durchflossenen und von der Durchflußmengenregistriereinrichtung (42) erfaßten Menge an durchflossenem Medium als Soll-Wert speichernden Einrichtung (160) verbunden ist, in der die weiteren Durchflußmengenregistriereinrichtungen (142, 242) der anderen Volumenkammern (140, 240) zusammengeführt sind und in der die Soll-Werte der Durchflußmengenregistriereinrichtung (42) mit den Ist-Werten der anderen Durchflußmengenregistriereinrichtung (142,242) zur Steuerung der übrigen Abfüllventile (120, 220) verglichen werden, wobei bei Erreichen der Soll-Werte für die Volumenkammern (140, 240) die diesen zugeordneten Abfüllventile (120, 220) abschaltbar sind.

4. Vorrichtung nach Anspruch 1 und 3, dadurch gekennzeichnet, daß das Laufrad einer jeden Volumenkammer (40; 140; 240) mittels eines regelbaren Elektromotors antreibbar ist.

5. Vorrichtung nach Anspruch 1 bis 4, dadurch gekennzeichnet, daß jede Volumenkammer (40; 140; 240) und das ihr zugeordnete Abfüllventil (20; 120; 220) als Baueinheit (70) ausgebildet ist, um die eine bestehende Vorrichtung erweiterbar ist.

## Revendications

1. Dispositif pour le remplissage simultané d'une matière liquide, gazeuse ou solide dans une pluralité de conteneurs, tels que des récipients, fûts, emballages etc., composé d'un système de tuyauteries (10) équipé d'une pompe d'alimentation (12) pour l'alimentation de la matière à remplir dans les différents conteneurs et d'une vanne de remplissage, l'ouverture et la fermeture de la vanne de remplissage étant réalisée par un dispositif de commande dépendant du poids de la matière à remplir, caractérisé en ce que le système de tuyauteries (10) présente un certain nombre de conduites d'alimentation (13,113, 213) correspondant au nombre des conteneurs à remplir (30, 130, 230) avec une vanne de remplissage (20,120,220) située respectivement au-dessus de chacun des conteneurs (30, 130, 230), qu'une chambre de volume (40,140,240) avec une roue mobile placée à l'intérieur de celle-ci, dont la rotation est provoquée par la matière qui s'écoule ves la vanne de remplissage respective (20, 120, 220), est placée dans chacune des conduites d'alimentation (13, 113, 213) menant aux vannes de remplissage (20, 120,220), qu'au moins une vanne de remplissage (20, 120, 220) est reliée à un dispositif de commande qui se compose d'un cylindre de commande (25) pneumatique biétagé, qui est relié directement à la vanne de remplissage (20) et aux autres vannes de remplissage (120, 220) par l'intermédiaire d'un dispositif de réglage (21), le cylindre de commande (25) pouvant être actionné par un élément de commande (60) qui est en relation avec un dispositif correspondant à l'une des vannes de remplissage déterminant le poids ou la quantité de matière à remplir dans le conteneur correspondant à la vanne de remplissage, tel que balance (50) ou compteur à piston rotatif (150), les roues mobiles des chambres de volume étant connectées les unes aux autres.

2. Dispositif selon la revendication 1, caractérisé en ce que la liaison des roues mobiles de toutes les chambres de volume (40,140,240) est réalisée par un arbre mécanique rigide (41) qui est relié à un dispositif de freinage (45) qui peut être commandé au moyen d'un dispositif de commande (145) actionné par la pression du système.

3. Dispositif selon la revendication 1, caractérisé en ce que le système de tuyauteries (10) présente au moins deux vannes de remplissage (20, 120, 220) reliées par des conduites d'alimentation (13, 113,213), que chaque roue mobile des chambres de volume (40, 140, 240) est placée sur un arbre séparé (41, 141, 241), la liaison des arbres étant réalisée par l'intermédiaire d'un dispositif mémorisant la valeur de consigne (160), que chaque vanne de remplissage (20,120, 220) est reliée à un cylindre de commande pneumatique biétagé (25, 125, 225) et que chaque chambre de volume (40, 140, 240) est reliée à un dispositif enregistreur de débit (42, 142, 242), le dispositif enregistreur de débit (42) de la chambre de volume (40) étant relié à la vanne de remplissage (20) commandée par la balance (50) et au dispositif mémorisant (160) la quantité de matière coulée qui s'est écoulée vers une vanne de remplissage (20) lors de l'arrêt de l'alimentation en matière à remplir et qui est détectée par le dispositif enregistreur de débit (42) comme valeur de consigne, dispositif dans lequel les autres dispositifs enregistreurs de débit (142, 242) des autres chambres de volume (140, 240) sont réunis et dans lequel les valeurs de consigne du dispositif enregistreur de débit (42) sont comparées avec les valeurs effectives des autres dispositifs enregistreurs de débit (142, 242) pour la commande des autres vannes de remplissage (120, 220), les vannes de remplissage (120, 220) correspondant aux chambres de volume (140,240) pouvant être mises hors circuit, lorsque les valeurs de consigne de ces chambres de volume sont atteintes.

4. Dispositif selon les revendications 1 et 3, caractérisé en ce que la roue mobile de chacune des chambres de volume (40, 140, 240) peut être actionnée au moyen d'un moteur électrique réglable.

5. Dispositif selon les revendications 1 à 4, caractérisé en ce que chaque chambre de volume (40, 140, 240) et la vanne de remplissage lui correspondant (20, 120, 220) sont constituées comme une unité modulaire (70) permettant l'extension d'un dispositif existant.

## Claims

1. Device for simultaneously filling a plurality of containers such as receptacles, casks, packages or the like with a liquid, gaseous or solid substance, consisting of a pipe system (10) with a feed pump (12) for the feeding of the substance to be filled into the individual containers and equipped with a filling valve, whereby the opening and closing of the filling valve is actuated by means of a control device dependent on the weight of the substance to be filled, characterized in that the pipe system (10) has a number of feeding pipes (13; 113; 213) corresponding to the number of containers (30; 130; 230) to be filled, each of the feeding pipes (13; 113; 213) having a filling valve (20; 120; 220) positioned above each container (30; 130; 230), that in each of the feeding pipes (13; 113; 213) leading to the filling valves (20; 120; 220) a chamber (40; 140; 240) is arranged with a running wheel fixed within its interior and brought into rotation by the substance which flows to the respective filling valve (20; 120; 220), that at least one filling valve (20; 120; 220) is linked with a control device consisting of a two-step pneumatic switch cylinder (25) which is linked directly with the filling valve (20) and with the other filling valves (120; 220) via an adjusting device, whereby the switch cylinder (25) can be actuated by a control element (60), which is linked with an apparatus allocated to one of the filling valves and determining the weight or the quantity of the substance to be filled into the receptacle allocated to the filling valve, such as a scale (50) or a cylindrical piston water meter (150), whereby the running wheels of the chambers are coupled with each other.

2. Device according to claim 1, characterized in that the coupling of the running wheels of all chambers (40; 140; 240) is performed via a rigid mechanical shaft (41), which is linked with a brake device (45) which can be controlled by means of a control device (145) which is dependent on the system pressure.

3. Device according to claim 1, characterized in that the pipe system (10) has at least two filling valves (20; 120; 220) which are linked via feeding pipes (13; 113; 213), that each of the running wheels of the chambers (40; 140; 240) is arranged on a separate bearing shaft (41; 141; 241), whereby the coupling of the bearing shafts is performed via a set-value memorizing device (160), that each of the filling valves (20; 120; 220) is linked with a two-step pneumatic switch cylinder (25; 125; 225) and each chamber (40; 140; 240) with a flow quantity registration device (42; 142; 242), the flow quantity registration device (42) of the chamber (40) being linked with the filling valve (20) which is controlled by the scale (50) and with the device (160) memorizing as a set value the quantity of the substance which flowed to the filling valve (20) and was recorded by the flow quantity registration device (42) when the feed of the substance is switched off, in which the other flow quantity registration devices (142, 242) of the other chambers (140, 240) are centralized and in which the set values of the one flow quantity registration device (42) are compared with the actual values of the other flow quantity registration devices (142, 242) to control the other filling valves (120, 220), whereby, as soon as the set values for the chambers (140, 240) are achieved, the filling valves (120, 220) allocated to them can be switched off.

4. Device according to claims 1 and 3, characterized in that the running wheel of each chamber (40; 140; 240) can be driven by means of an adjustable electromotor.

5. Device according to claims 1-4, characterized in that each chamber (40; 140; 240) and its allocated filling valve (20; 120; 220) is a component part which is extendible by means of an existing device.
